# EUROPÄISCHE PATENTSCHRIFT

(11) **EP 0 520 591 B1**
(45) Veröffentlichungstag und Bekanntmachung des Hinweises auf die Patenterteilung: **02.11.1994**
(21) Anmeldenummer: 92250131.7
(22) Anmeldetag: 26.05.1992
(51) Int. Cl.: B61B 13/04, B61C 13/04

(54) **Förderanlage mit einer Tragschiene mit Laufflächen für angetriebene Tragräder von Fahrzeugen**
Conveyor with a supporting rail with running faces for driven carrying wheels of vehicles
Installation de transport avec un rail de support avec des surfaces de roulement pour roues porteuses entraînées des véhicles

(30) Priorität: 27.06.1991 DE 4121516
(43) Veröffentlichungstag der Anmeldung: 30.12.1992
(73) Patentinhaber: MANNESMANN Aktiengesellschaft, 40027 Düsseldorf (DE)
(72) Erfinder: Lück, Jochen, W-5802 Wetter (DE); Spöler, Johannes Gerhard, W-4280 Borken (DE)
(74) Vertreter: Presting, Hans-Joachim, Dipl.-Ing.

(56) Entgegenhaltungen:
- DE-A- 2 645 455
- DE-A- 3 521 013
- DE-A- 4 002 181

## Beschreibung

Die Erfindung betrifft eine Förderanlage mit einer Tragschiene mit Laufflächen für angetriebene Tragräder von Fahrzeugen, wie hängende oder aufgeständerte Katzen oder dergl., mit der Tragschiene zugeordneter Zusatzschiene für die Tragräder belastende Zusatzräder.

Bei Förderanlagen dieser Art nach der DE-PS 47 42 43 und der DE-PS 39 05 210 werden die Zusatzräder stets von Federn beaufschlagt und gelangen an Steigungs- und Gefällestrecken in den Bereich von Zusatzschienen, so daß die Tragräder zum Erhöhen des Reibschlusses zusätzlich belastet werden. Durch die federnde Lagerung der Zusatzräder werden die Aufwendungen für die Katzen erhöht. Dies ist nicht besonders nachteilig, wenn nur wenig Katzen in einer Förderanlage fahren. Wenn aber viele Katzen in einer Förderanlage fahren, wirkt sich der Mehraufwand für die federnde Lagerung der Zusatzräder nachteilig aus, vor allem, wenn diese nur selten innerhalb der Förderanlage gebraucht werden, z.B. wenn nur eine Steigungsstrecke und eine Gefällestrecke vorhanden ist.

Aufgabe der Erfindung ist es daher, eine Förderanlage der genannten Art mit vielen Fahrzeugen und wenig Steigungs- und Gefällestrecken zu vereinfachen. Diese Aufgabe wird dadurch gelöst, daß die Zusatzschiene über Federn direkt oder indirekt an der Tragschiene abgestützt ist. Durch die federnde Tragschiene wird der Aufwand im Bereich der Steigungs- und Gefällestrecke zwar vergrößert, der Aufwand für die vielen Fahrzeuge durch Entfallen der federnden Lagerung der Zusatzräder aber reduziert, so daß sich insgesamt eine vereinfachte Konstruktion ergibt.

Vorzugsweise ist die Zusatzschiene oberhalb der Lauffläche der Tragschiene mit Konsolen an einer Tragkonstruktion angeordnet und aus einzelnen Abschnitten gebildet, die kürzer sind als der Abstand zwischen zwei Katzen, die zum Bilden einer Fahreinheit über eine Tragtraverse miteinander verbunden sind. Die beiden Katzen, von denen nur eine einen Fahrmotor haben muß, haben starre, senkrecht zur Tragschiene gerichtete Tragstangen mit Zapfenverlängerungen für Bohrungen der Tragtraverse. Beim Ein- und Ausfahren von Vertikalbögen an Übergängen zu Steigungs- und Gefällestrecken bzw. zur Geraden ändert sich die Höhenlage der Fahreinheit relativ zur Lauffläche. Diese Differenz wird durch die federnde Abstützung der Zusatzschiene ausgeglichen, deren Abstand zur Lauffläche um ca. 10 - 20 mm nachgeben kann. Auch werden Fertigungstoleranzen und Verschleiß der Tragräder ausgeglichen. Der jeweils letzte Abschnitt der Zusatzschiene ist vorzugsweise als Ein- oder Auslaufabschrägung ausgebildet und hat am Ende einen größeren Abstand zur Lauffläche als im sonstigen Bereich.

In weiterer Ausgestaltung der Erfindung ist jede Katze über Führungsrollen an Seitenflächen der Tragschiene geführt, so daß auch Tragschienen mit Horizontalbögen befahren werden können.

Die Abschnitte der Zusatzschiene sind vorzugsweise über durch Bohrungen geführte Gelenkbolzen miteinander verbunden und mit einem Führungssteg an einer Tragkonstruktion geführt, wobei der Führungssteg ein Langloch für einen Bolzen hat, der durch eine Bohrung einer Druckplatte für die aus einem elastischen Ring bestehende Feder geführt ist. Die Druckplatte ist über eine Konsole an einer Tragkonstruktion abgestützt, die auch die Tragschiene trägt.

Das Zusatzrad wird über Reibschluß von dem Tragrad angetrieben und pendelnd an einer Schleppschwinge gelagert. Es wird nur im Bereich der Zusatzschiene auf das Tragrad gedrückt und erhöht dessen Druck auf die Lauffläche der Tragschiene und damit den Reibschluß während es sonst drucklos ist und keine Antriebskraft benötigt.

Ein Ausführungsbeispiel der Erfindung ist in den Zeichnungen dargestellt und im folgenden erläutert. Es zeigen:
- Fig. 1: einen Ausschnitt aus einer Förderanlage mit einer Steigungsstrecke in der Seitenansicht,
- Fig. 2: den Einlaufbereich aus Figur 1 in größerem Maßstab,
- Fig. 3: den Schnitt III-III durch die Figur 2,
- Fig. 4: Detail A aus Figur 1 in größerem Maßstab,
- Fig. 5: eine Draufsicht auf Figur 4,
- Fig. 6: die Verbindung zweier Zusatzschienen aus Figur 4 in der Draufsicht.

Ein Obergurt einer Tragschiene 1 bildet eine Lauffläche 2 für Tragräder 3 von Katzen 4, deren Zusatzräder 5 in Fahrtrichtung versetzt zu den Tragrädern 3 angeordnet sind und über Reibschluß angetrieben werden. Die Zusatzräder 5 gelangen im Bereich von Steigungs- und Gefällestrecken oder im Bereich von Beschleunigungs- oder Bremsstrecken einer Transportanlage in den Bereich von Zusatzschienen 6 und erhöhen den Andruck der Tragräder 3 auf die Lauffläche, so daß auch große Steigungen überwunden werden können, wobei die Steigung bei Verwendung einer gerippten Zusatzschiene noch weiter erhöht werden kann. Die Zusatzschiene 6 ist aus Abschnitten gebildet und über Federn 7 und Konsolen 8 bzw. Schrauben an einer Tragkonstruktion 9 abgestützt, die auch Konsolen 8a für die Tragschiene 1 hat, an der Gestänge G mit PKW-Türen transportiert werden.

Es bilden jeweils zwei Katzen 4, die nach Figur 2 starre, nach unten gerichtete Tragstangen 10 für eine diese miteinander verbindende Tragtraverse 11 für die zu transportierenen Güter haben, eine Fahreinheit. Die Tragstangen 10 ragen mit Zapfenverlängerungen 12 durch Bohrungen 13 bzw. Hülsen der Tragtraverse 11, so daß sich die Katzen 4 gegenseitig gegen Kippen in Längsrichtung sichern. Die Zapfenverlängerungen 12 und Bohrungen 13 erlauben jedoch das Durchfahren von Kurven, wobei jede Katze 4 über vier Führungsrollen 14, die über Kreuz an Platten 15 der Tragstangen 10 gelagert sind, an der Tragschiene 1 geführt ist. Von den beiden in den Figuren 1 und 3 gezeichneten Katzen 4 einer Fahreinheit ist nur eine mit einem Fahrmotor 25 und einem Zusatzrad 5 versehen, das über eine Schleppschwinge 28 und einem Lagerbolzen 29 an der Katze 4 angelenkt ist. Der Fahrmotor 25 der Katze 4 wird über Schleifleitungen 26 und Stromabnehmer 27 mit Energie und Steuerimpulsen versorgt.

Wegen des Abstandes zwischen den Katzen 4 einer Fahreinheit ändert sich beim Durchfahren von Vertikalbögen, vor allem an Ein- und Ausfahrten, der senkrechte Abstand zwischen den Anlageflächen von Tragrädern 3 und den dahinter oder davor angeordneten Zusatzrädern 5 kontinuierlich. Diese Abstandsschwankungen werden durch die Federn 7 ausgeglichen, an denen sich die Abschnitte der Zusatzschiene 6 abstützen. Die Abschnitte sind kürzer als der Radstand der Katzen 4 einer Fahreinheit, wie in Figur 1 erkennbar. Damit können Toleranzen von Fahrzeug zu Fahrzeug ausgeglichen werden, z. B. nimmt ein Fahrzeug mit Übermaß einem nachfolgenden nicht die Verspannung.

Die Figuren 4 bis 6 zeigen die Befestigung der Abschnitte der Zusatzschiene 6 aneinander und deren Abstützung über die Federn 7 an Druckplatten 16 der Konsolen 8. Jede Druckplatte 8 hat, wie Figur 5 zeigt, seitliche Ausschnitte 17 und eine Bohrung 18 für einen Bolzen 19. An diesem ist ein Abschnitt der Zusatzschiene 6 an einem Ende über einen Führungssteg 20 mit einem Langloch 21 geführt. Die Zusatzschienen 6 haben an den Enden Abplattungen 22 und Bohrungen 23 für Gelenkbolzen 24, wie Figur 6 zeigt, so daß zwischen den einzelnen Abschnitten kein Versatz entsteht.

Jeder Führungssteg 20 führt durch die als Ring ausgebildete, aus Vulkolan hergestellte Feder 7.

## Patentansprüche

1. Förderanlage mit einer Tragschiene mit Laufflächen für angetriebene Tragräder von Fahrzeugen, wie hängende oder aufgeständerte Katzen oder dergl., mit der Tragschiene zugeordneter Zusatzschiene für die Tragräder belastende Zusatzräder,
dadurch gekennzeichnet,
daß die Zusatzschiene (6) über Federn (7) direkt oder indirekt an der Tragschiene (1) abgestützt ist.

2. Förderanlage nach Anspruch 1,
dadurch gekennzeichnet,
daß die Zusatzschiene (6) oberhalb der Lauffläche (2) der Tragschiene (1) angeordnet ist.

3. Förderanlage nach Anspruch 1,
dadurch gekennzeichnet,
daß die Zusatzschiene (6) über Konsolen (8) an einer Tragkonstruktion (9) abgestützt ist, die auch die Tragschiene (1) über Konsolen (8a) trägt.

4. Förderanlage nach Anspruch 1,
dadurch gekennzeichnet, daß die Zusatzschiene (6) aus einzelnen Abschnitten gebildet ist.

5. Förderanlage nach Anspruch 4,
dadurch gekennzeichnet,
daß die Abschnitte der Zusatzschiene (6) kürzer sind als der Abstand zwischen zwei Katzen (4), die über eine Tragtraverse (11) zum Bilden einer Fahreinheit miteinander verbunden sind.

6. Förderanlage nach Anspruch 5,
dadurch gekennzeichnet,
daß nur eine der Katzen (4) mit einem Fahrmotor (25) ausgerüstet ist.

7. Förderanlage nach Anspruch 5,
dadurch gekennzeichnet,
daß die Katzen (4) starre, senkrecht zur Tragschiene (1) gerichtete Tragstangen (10) mit Zapfenverlängerungen (12) für Bohrungen (13) der Tragtraverse (11) haben.

8. Förderanlage nach Anspruch 4,
dadurch gekennzeichnet,
daß die freien Enden der äußeren Abschnitte der Zusatzschiene einen vergrößerten Abstand zur Lauffläche 2 der Tragschiene 1 haben.

9. Förderanlage nach Anspruch 5,
dadurch gekennzeichnet,
daß jede Katze (4) über Führungsrollen (14) an Seitenflächen der Tragschiene (1) geführt ist.

10. Förderanlage nach Anspruch 5,
dadurch gekennzeichnet,
daß die Abschnitte der Zusatzschiene (6) über durch Bohrungen (23) geführte Gelenkbolzen (24) miteinander verbunden sind und mit einem Führungssteg (20) an einer Tragkonstruktion (9) geführt sind.

11. Förderanlage nach den Ansprüchen 3 und 10,
dadurch gekennzeichnet,
daß der Führungssteg (20) ein Langloch (21) für einen Bolzen (19) hat, der durch eine Bohrung (18) einer von der Konsole (8) getragenen Druckplatte (16) für die Feder (7) geführt ist.

12. Förderanlage nach einen oder mehreren der vorgenannten Ansprüche,
dadurch gekennzeichnet,
daS die Feder (7) als Ring ausgebildet ist, durch den der Führungssteg (20) geführt ist.

13. Förderanlage nach Anspruch 1,
dadurch gekennzeichnet,
daß die Federn (7) aus weichem Material, z. B. dem Polyurethan "Vulkolan" hergestellt sind.

14. Förderanlage nach Anspruch 1,
dadurch gekennzeichnet,
daß das Zusatzrad (5) über Reibschluß vom Tragrad (3) angetrieben wird.

15. Förderanlage nach Anspruch 14,
dadurch gekennzeichnet,
daß das Zusatzrad (5) an einer Schleppschwinge (28) pendelnd zwischen der Zusatzschiene (6) und der Lauffläche des Tragrades (3) gelaget ist.

## Claims

1. A conveyor installation with a supporting rail with running surfaces for driven supporting wheels of vehicles, such as suspended or elevated trolleys or the like, with an additional rail, associated with the supporting rail, for additional wheels loading the supporting wheels,
characterised in that the additional rail (6) is supported directly or indirectly on the supporting rail (1) via springs (7).

2. A conveyor installation according to Claim 1, characterised in that the additional rail (6) is located above the running surface (2) of the supporting rail (1).

3. A conveyor installation according to Claim 1, characterised in that the additional rail (6) is supported via brackets (8) on a supporting structure (9) which also bears the supporting rail (1) via brackets (8a).

4. A conveyor installation according to Claim 1, characterised in that the additional rail (6) is formed of individual sections.

5. A conveyor installation according to Claim 4, characterised in that the sections of the additional rail (6) are shorter than the distance between two trolleys (4), which are connected together via a supporting crossbar (11) to form a travelling unit.

6. A conveyor installation according to Claim 5, characterised in that only one of the trolleys (4) is equipped with a traction motor (25).

7. A conveyor installation according to Claim 5, characterised in that the trolleys (4) have rigid supporting bars (10) oriented vertically to the supporting rail (1), with journal extensions (12) for bores (13) of the supporting crossbar (11).

8. A conveyor installation according to Claim 4, characterised in that the free ends of the outer sections of the additional rail are at an increased distance from the running surface (2) of the supporting rail (1).

9. A conveyor installation according to Claim 5, characterised in that each trolley (4) is guided via guide rollers (14) on side faces of the supporting rail (1).

10. A conveyor installation according to Claim 5, characterised in that the sections of the additional rail (6) are connected together via hinge pins (24) which are passed through bores (23), and are guided by a guide crosspiece (20) on a supporting structure (9).

11. A conveyor installation according to Claims 3 and 10, characterised in that the guide crosspiece (20) has an elongate hole (21) for a bolt (19) which is passed through a bore (18) in a pressure plate (16), borne by the bracket (8), for the spring (7).

12. A conveyor installation according to one or more of the preceding Claims, characterised in that the spring (7) is designed as a ring through which the guide crosspiece (20) is passed.

13. A conveyor installation according to Claim 1, characterised in that the springs (7) are made from soft material, e.g. the polyurethane "Vulkolan".

14. A conveyor installation according to Claim 1, characterised in that the additional wheel (5) is driven by friction by the supporting wheel (3).

15. A conveyor installation according to Claim 14, characterised in that the additional wheel (5) is mounted on a drag link (28) to float between the additional rail (6) and the running surface of the supporting wheel (3).

## Revendications

1. Installation de transport, comportant un rail de support à surfaces de roulement pour des roues d'appui entraînées de véhicules, comme des chariots suspendus ou surélevés ou analogues, et un rail supplémentaire associé au rail de support pour des roues supplémentaires chargeant les roues d'appui,
caractérisée en ce que le rail supplémentaire (6) est supporté, directement ou indirectement, sur le rail de support (1) par des ressorts (7).

2. Installation de transport selon la revendication 1,
caractérisée en ce que le rail supplémentaire (6) est agencé au-dessus de la surface de roulement (2) du rail de support (1).

3. Installation de transport selon la revendication 1,
caractérisée en ce que le rail supplémentaire (6) est supporté, par l'intermédiaire de consoles (8), sur une construction de support (9) qui porte également le rail de support (1) par l'intermédiaire de consoles (8a).

4. Installation de transport selon la revendication 1,
caractérisée en ce que le rail supplémentaire (6) est formé de tronçons individuels.

5. Installation de transport selon la revendication 4,
caractérisée en ce que les tronçons du rail supplémentaire (6) sont plus courts que l'écartement entre deux chariots (4), qui sont reliés ensemble par l'intermédiaire d'une traverse (11) pour former une unité de roulement.

6. Installation de transport selon la revendication 5,
caractérisée en ce qu'un seul des chariots (4) est équipé d'un moteur de roulement (25).

7. Installation de transport selon la revendication 5,
caractérisée en ce que les chariots (4) présentent des barres de support (10) rigides et orientées perpendiculairement au rail de support (1), avec des prolongements de tourillon (12) pour des perçages (13) de la traverse (11).

8. Installation de transport selon la revendication 4,
caractérisée en ce que les extrémités libres des tronçons externes du rail supplémentaire présentent un écartement agrandi par rapport à la surface de roulement (2) du rail de support (1).

9. Installation de transport selon la revendication 5,
caractérisée en ce que chaque chariot (4) est guidé, par l'intermédiaire de galets de guidage (14), sur les surfaces latérales du rail de support (1).

10. Installation de transport selon la revendication 5,
caractérisée en ce que les tronçons du rail supplémentaire (6) sont reliés ensemble par l'intermédiaire d'axes d'articulation (24) guidés à travers des perçages (23), et sont guidés sur une construction de support (9) par une âme de guidage (20).

11. Installation de transport selon les revendications 3 et 10,
caractérisée en ce que l'âme de guidage (20) présente un trou oblong (21) pour un boulon (19), qui est guidé à travers un perçage (18) d'une plaque de pression (16), portée par la console (8), pour le ressort (7).

12. Installation de transport selon une ou plusieurs des revendications précédentes,
caractérisée en ce que le ressort (7) est réalisé sous forme de bague, à travers laquelle est guidée l'âme de guidage (20).

13. Installation de transport selon la revendication 1,
caractérisée en ce que les ressorts (7) sont fabriqués en une matière tendre, par exemple le polyuréthane "Vulkolan".

14. Installation de transport selon la revendication 1,
caractérisée en ce que la roue supplémentaire (5) est entraînée par friction de la roue d'appui (3).

15. Installation de transport selon la revendication 14,
caractérisée en ce que la roue supplémentaire (5) est montée de façon oscillante sur une coulisse (28) entre le rail supplémentaire (6) et la surface de roulement de la roue d'appui (3).
